# FASCICULE DE BREVET EUROPEEN

(11) **EP 0 436 468 B1**
(45) Date de publication et mention de la délivrance du brevet: **03.08.1994**
(21) Numéro de dépôt: 90811010.9
(22) Date de dépôt: 20.12.1990
(51) Int. Cl.: G04B 19/28

(54) **Boîte de montre munie d'une lunette tournante**
Uhrengehäuse mit einer drehbaren Lünette
Watch case with a rotating bezel

(30) Priorité: 03.01.1990 CH 9/90
(43) Date de publication de la demande: 10.07.1991
(73) Titulaire: MONTRES ROLEX SA, CH-1211 Genève 24 (CH)
(72) Inventeur: Addor, René, CH-1261 La Rippe (CH); Jaussi, Alberto, CH-1213 Petit-Lancy (CH)
(74) Mandataire: Savoye, Jean-Paul

(56) Documents cités:
- EP-A- 0 216 420
- CH-A- 214 225
- CH-A- 322 328
- CH-A- 328 869
- CH-B- 503 305
- CH-B- 631 592
- DE-A- 3 234 405
- GB-A- 2 165 672
- JP-Y- 493 341
- US-A- 2 909 893

## Description

La présente invention se rapporte à une boîte de montre munie d'une lunette tournante montée à cran sur un siège annulaire solidaire de la carrure de la boîte et comportant un dispositif de positionnement présentant, d'une part, une division de positionnement répartie équiangulairement autour de l'axe de rotation de la lunette tournante, ménagée sur une face située dans un plan perpendiculaire à cet axe et, d'autre part, au moins un organe élastique d'encliquetage armé entre cette face et une face opposée, l'un des éléments, division de positionnement ou organe élastique d'encliquetage étant solidaire angulairement de la lunette tournante et l'autre, de la carrure de la boîte, de sorte que l'organe élastique d'encliquetage et ladite division de positionnement sont déplaçables angulairement l'un par rapport à l'autre et que l'organe élastique d'encliquetage applique ladite lunette tournante contre ledit siège annulaire, ledit organe élastique d'encliquetage comportant au moins une lame de flexion, inclinée par rapport au plan de cette lunette tournante et dont au moins une portion se situe à portée de ladite division de positionnement pour s'y engager successivement et est orientée tangentiellement à la trajectoire moyenne suivie par cette division de positionnement, de sorte que la rotation relative entre la lunette tournante et ledit organe élastique d'encliquetage permette de dégager la lame de flexion de cette division de positionnement dans au moins un sens de rotation.

Des boîtes de montres munies de lunettes tournantes comportant une denture annulaire de positionnement angulaire coopérant avec des moyens élastiques solidaires de la carrure pour retenir la lunette tournante dans une position angulaire déterminée sont connues, par exemple des brevets CH-214 225, DE-A1-32 34 405, CH 03 288/69, CH-B5-631 592 et JP-U-49-3341. Dans certains cas, comme dans ceux des deux derniers documents cités, en plus du positionnement angulaire de la lunette tournante, la denture peut être du type à rochet pour n'autoriser la rotation de la lunette que dans un sens. Dans la plupart des cas, une portion annulaire de la lunette tournante comporte une denture de chant à rochet qui vient en prise avec des cliquets. Dans le brevet CH-B5-631 592, la lunette tournante est engagée à cran sur la carrure et son cran tronconique est maintenu élastiquement en contact avec le cran tronconique de la carrure par une bague ressort ondulée perpendiculairement à son plan dans laquelle les cliquets sont découpés pour s'engager dans la denture de chant. Ainsi, cette bague ondulée remplit simultanément deux fonctions : assurer le positionnement angulaire de la lunette tournante ainsi que son centrage en appliquant élastiquement cette lunette contre le siège que forme le cran tronconique de la carrure. L'application élastique de la face tronconique de la lunette contre celle de la carrure assure en outre le freinage de la lunette.

Le découpage d'une denture de chant sur une lunette tournante ne peut être réalisé que par fraisage et individuellement sur chaque lunette tournante constituant de ce fait une opération relativement longue et complexe.

On a déjà proposé dans le brevet CH-503 305 de ménager une denture de positionnement pour une lunette tournante, dans une bague qui est ensuite chassée dans un logement annulaire de la lunette. Cependant, dans ce cas, la denture n'est pas une denture de chant, mais est ménagée sur la face interne de l'anneau, de sorte que le cliquet qui vient en prise avec cette denture travaille radialement et ne peut dès lors pas être utilisé pour appliquer simultanément la lunette contre le siège de la carrure. D'ailleurs dans ce cas, la lunette n'est pas montée à cran sur la carrure, mais par l'intermédiaire d'une bague à ressort, ondulée dans son plan, pour s'engager alternativement dans des gorges respectives de la lunette tournante et de la carrure. Un tel montage de la lunette tournante par l'intermédiaire d'une bague à ressort ondulée n'assure pas un centrage aussi exact de la lunette qu'une fixation à cran.

On peut encore signaler le US-2,909,893 comprenant une lunette tournante fixée à cran sur la carrure et pressée contre son siège par une bague-ressort ondulée, sans crantage de positionnement angulaire et le GB-2,165,672 dans lequel la boîte elle-même est montée rotativement sur un anneau portant les moyens d'attache au bracelet. Dans ce dernier cas il ne s'agit donc pas d'une lunette tournante.

Le but de la présente invention est de remédier, au moins en partie, aux inconvénients découlant des solutions susmentionnées.

A cet effet, cette invention a pour objet une boîte de montre munie d'une lunette tournante selon la revendication 1.

L'avantage principal de cette invention réside dans le fait qu'elle permet d'utiliser une division de positionnement obtenue par étampage d'un élément annulaire avec une lunette tournante crantée sur la carrure, cette lunette étant appliquée élastiquement contre le siège annulaire de la carrure par le même organe ressort d'encliquetage que celui coopèrant avec la division de positionnement. Cette solution entraîne une simplification à la fois de fabrication et de montage de la lunette tournante, tout en assurant un centrage et un freinage de cette lunette contre un siège annulaire fixe garant d'une précision de centrage parfaite.

D'autres avantages de cette invention apparaîtront dans la suite de la description faite en regard du dessin annexé qui illustre, schématiquement et à titre d'exemple, une forme d'exécution et des variantes de la boîte de montre, objet de la présente invention.

La figure 1 est une vue partielle en coupe de cette forme d'exécution.

La figure 2 est une vue partielle en plan d'un détail de la figure 1.

La figure 3 est une vue en plan d'un autre détail de la figure 1.

La figure 4 est une vue en élévation selon la ligne IV-IV d'un détail de la figure 3.

La figure 5 est une vue semblable à la figure 4 d'une variante.

La figure 6 est une vue en coupe d'une variante de la figure 1.

La figure 7 est une vue partielle en plan d'un détail de la figure 2.

La figure 8 est une vue en coupe d'une autre variante de la figure 1.

La figure 9 est une vue en coupe d'une dernière variante de la figure 1.

La figure 1 illustre une partie de la boîte de montre munie d'une lunette tournante. On y voit une portion de la carrure 1 qui comporte une face cylindrique 2 contre laquelle une bague 3 en matière plastique pour le montage d'un verre 4, est serrée par une bague métallique 5 à section en L qui est appliquée contre la face supérieure 6 de la carrure 1. Cette bague 5 présente une face tronconique externe 7 sur laquelle est montée à cran une lunette tournante 8, présentant une surface tronconique interne 9 de même diamètre et de même angle que la face tronconique 7. La bague 5 comporte de plus un dégagement annulaire 10, ménagé dans la face supérieure de la partie plane de sa section, dont le bord interne présente trois fraisages 11 illustrés par la figure 3. Une bague-ressort 12, dont le bord interne comporte trois saillies radiales 13, est disposée dans ce dégagement annulaire 10 et est rendue solidaire angulairement de la bague 5 par engagement des saillies radiales 13 dans les fraisages 11.

Comme illustré par la figure 4, la bague-ressort 12 est ondulée par rapport à son plan et les sommets des ondulations sont découpés sur la moitié de la largeur de la bague-ressort et sur une portion de sa circonférence pour dégager trois lames 14 formant cliquet comme on le verra par la suite. Dans une variante illustrée par la figure 5, l'extrémité de la lame 14′ peut être coudée au lieu d'être droite.

La figure 1 montre que cette bague-ressort 12 s'appuie d'une part contre le fond du dégagement annulaire 10 et, d'autre part, contre un élément annulaire 15 solidaire de la lunette tournante 8. De ce fait, les deux faces tronconiques 7 et 9 sont appliquées élastiquement l'une contre l'autre, provoquant simultanément le centrage et le freinage de cette lunette 8. Pour la faire tourner, il faut donc exercer une pression axiale en direction de la carrure 1 séparant ainsi les surfaces coniques 7 et 9 l'une de l'autre.

Le bord interne de l'élément annulaire 15 est découpé par une cannelure 16 à faces radiales perpendiculaires au plan de rotation de la lunette, constituant une division de positionnement angulaire de cette lunette tournante. En effet, on y voit sur la figure 1 que l'extrémité libre de la lame 14 pénètre dans les divisions formées par la cannelure 16. Comme la lame-ressort 14 est inclinée par rapport au plan de l'élément annulaire 15, son extrémité libre forme, avec le flanc radial 16a qui lui est adjacent, un angle aigu s'ouvrant vers le bas. De ce fait, toute rotation de la lunette tournante 8 tendant à déplacer ce flanc radial 16 vers la lame-ressort 14, déforme élastiquement cette lame-ressort 14 vers le haut, provoquant un blocage de la lunette tournante 8, alors qu'en sens inverse, la lame-ressort 14 est écartée de la trajectoire de la cannelure 16, constituant un encliquetage unidirectionnel.

La lunette 8 comporte une seconde surface annulaire tronconique 17, adjacente à la face supérieure de l'élément annulaire 15, servant à la fixation d'un second élément annulaire 18 dont la face supérieure porte une graduation de lecture destinée à coopérer avec les aiguilles indicatrices de la montre (non représentées).

La figure 1 montre en outre que la bague-ressort 12 est armée par compression de ses ondulations entre le fond du logement annulaire 10 et la face inférieure de l'élément annulaire 15, de sorte qu'en plus de sa fonction d'encliquetage, cette bague-ressort 12 sert à appliquer la face tronconique 9 de la lunette tournante 8 contre la face tronconique 7 de la bague 5 assurant ainsi son centrage.

Lors de l'actionnement de la lunette tournante 8, l'utilisateur exerce une légère pression axiale sur celle-ci qui, en comprimant la bague-ressort 12, sépare les surfaces tronconiques 7 et 9 l'une de l'autre et permet la rotation de la lunette dans le sens autorisé par les lames-cliquets 14.

Dans certaines applications la lunette doit pouvoir tourner dans deux sens opposés: on utilise alors une lame-cliquet 14′, à extrémité coudée, telle celle illustrée par la figure 5.

La variante illustrée par la figure 6 montre une lunette tournante 8 dans laquelle le second élément annulaire 18 est fixé dans le cran annulaire 17 de cette lunette par l'intermédiaire d'une garniture électriquement isolante 19, dans cet exemple une garniture en polyuréthane du type Macrolon ^{R} destinée à éviter toute corrosion par l'établissement d'un courant d'électrons entre des métaux de potentiels électro-chimiques différents.

Dans la variante illustrée par la figure 7, la division de positionnement angulaire n'est plus obtenue par découpage d'une cannelure 16, comme illustrée par les figures 1 et 2, mais par des ouvertures rectangulaires 16′ traversant l'élément annulaire 15 de la lunette 8′. Ces ouvertures rectangulaires 16′ peuvent coopérer aussi bien avec la lame-cliquet droite 14 telle celle de la fig. 4, assurant une position angulaire déterminée de la lunette et sa rotation uni-directionnelle, qu'avec la lame-cliquet 14′ à extrémité coudée, autorisant une rotation bi-directionnelle en plus du positionnement angulaire.

Etant donné que la division de positionnement 16 ou 16′ est obtenue par étampage, il est possible de remplacer la fixation à cran de l'élément annulaire 18 par un rivetage en collant l'élément annulaire 18′ illustré par la figure 8 sur la garniture isolante 19′ munie de pieds 20 par exemple au nombre de cinq, venus de moulage avec la garniture 19′ et introduits dans des découpages 22 traversant l'élément annulaire 15′ de cette lunette 8′ et rivés au revers de cet élément annulaire 15′.

Bien entendu, les pieds 20 pourraient également être réalisés en métal, soit directement sortis de la matière formant l'élément annulaire 18′ soit en les rapportant sur celui-ci. Dans ce cas, le pied métallique pourrait être entouré par un tube de matière isolante pour éviter le contact électrique entre le métal formant la lunette tournante et celui de l'élément annulaire 18′.

Dans le cas de la dernière variante illustrée par la figure 9, la division de positionnement de la lunette tournante n'est plus ménagée sur cette dernière, mais est formée par des ouvertures rectangulaires 16˝ traversant la portion horizontale de la bague 5˝. La lunette tournante 8˝ pourrait alors être réalisée en une seule pièce, encore que, pour des considérations esthétiques notamment, on préfèrera la fabriquer en deux pièces. La bague-ressort 12˝ est alors fixée angulairement sur la lunette tournante 8˝ par un ergot 21 découpé et replié, engagé dans une ouverture 23 découpée dans l'élément annulaire 15˝, la division de positionnement 16˝ étant fixe.

## Revendications

1. Boîte de montre munie d'une lunette tournante (8,8′,8˝) montée à cran sur un siège annulaire (7) solidaire de la carrure (1) de la boîte et comportant un dispositif de positionnement présentant, d'une part, une division de positionnement (16,16′,16˝) répartie équiangulairement autour de l'axe de rotation de la lunette tournante (8,8′,8˝) ménagée sur une face située dans un plan perpendiculaire à cet axe et, d'autre part, au moins un organe élastique d'encliquetage (12,14) armé entre cette face et une face opposée, l'un des éléments, division de positionnement (16,16′,16˝) ou organe élastique d'encliquetage (12,14) étant solidaire angulairement de la lunette tournante (8,8′,8˝) et l'autre, de la carrure (1) de la boîte, de sorte que l'organe élastique d'encliquetage (12,14) et ladite division de positionnement (16,16′,16˝) sont déplaçables augulairement l'un par rapport à l'autre et que l'organe élastique d'encliquetage (12,14) applique ladite lunette tournante (8,8′,8˝) contre ledit siège annulaire (7), ledit organe élastique d'encliquetage (12,14) comportant au moins une lame de flexion (14,14′), inclinée par rapport au plan de cette lunette tournante (8) et dont au moins une portion se situe à portée de ladite division de positionnement (16,16′,16˝) pour s'y engager successivement et est orientée tangentiellement à la trajectoire moyenne suivie par cette division de positionnement (16,16′,16˝), de sorte que la rotation relative entre la lunette tournante (8,8′,8˝) et ledit organe élastique d'encliquetage (12,14) permette de dégager la lame de flexion (14,14′) de cette division de positionnement (16,16′,16˝) dans au moins un sens de rotation, caractérisée par le fait que ladite division de positionnement (16,16′,16˝) est constituée par des parties découpées (16,16′,16˝) traversant un élément annulaire (15,15′,15˝) perpendiculairement au plan de celui-ci.

2. Boîte de montre selon la revendication 1, caractérisée par le fait que l'extrémité libre de ladite lame de flexion (14) forme, avec un flanc adjacent (16a) de ladite division de positionnement (16,16′,16˝), un angle aigu s'ouvrant du côté de ladite face opposée pour que toute rotation relative entre l'élément annulaire (15) et ledit organe élastique d'encliquetage (12,14) qui déplace ledit flanc adjacent (16a) contre l'extrémité de ladite lame de flexion (14) augmente la pénétration de cette lame de flexion (14) dans cette division de positionnement (16,16′,16˝) et bloque cette rotation relative.

3. Boîte de montre selon la revendication 1, caractérisée par le fait que ladite lunette tournante (8,8′,8˝) comporte deux éléments annulaires (15,15′;18,18′), assemblés l'un à l'autre en position superposée, ladite division de positionnement (16,16′,16˝) étant découpée dans l'élément annulaire inférieur (15,15′), l'élément annulaire supérieur (18,18′) portant une échelle de lecture, l'un de ces éléments annulaires (15,15′,18,18′) formant une seule pièce avec le cran (9) de la lunette tournante (8,8′,8˝).

4. Boîte de montre selon la revendication 1, caractérisée par le fait que ledit élément annulaire inférieur (15,15′) est solidaire d'un premier cran annulaire (9) s'étendant en direction de la carrure (1) et destiné à se crocher sur ledit siège annulaire (7) et d'un second cran annulaire (17) s'étendant en direction opposée au premier et destiné à recevoir ledit élément annulaire supérieur (18,18′).

5. Boîte de montre selon la revendication 3, caractérisée par le fait que ledit élément annulaire supérieur (18,18′) est croché sur ledit second cran annulaire (17) avec interposition d'un joint (19) en un matériau isolant électrique.

6. Boîte de montre selon la revendication 1, caractérisée par le fait que les parties découpées (16,16′,16˝) de ladite division de positionnement (16,16′,16˝) sont rectangulaires et sont orientées radialement par l'un des axes parallèles à deux de ses côtés.

7. Boîte de montre selon la revendication 6, caractérisée par le fait que lesdites parties découpées sont des cannelures (16) ménagées sur le bord circulaire interne dudit élément annulaire (15).

8. Boîte de montre selon la revendication 3, caractérisée par le fait que l'élément annulaire inférieur (15′) forme une seule pièce avec le cran (17) de la lunette tournante (8,8′,8˝) et qu'en plus de ladite division de positionnement (16,16′,16˝), il comporte des trous pour recevoir des pieds de fixation (20) solidaires de l'élément annulaire supérieur (18′).

9. Boîte de montre selon la revendication 1, caractérisée par le fait que ledit élément annulaire est formé par une bague (5˝) chassée contre une portée supérieure de la carrure (1) et solidaire dudit siège annulaire (7).

## Patentansprüche

1. Uhrengehäuse mit einer drehenden Lünette (8, 8′, 8˝), die rastenartig auf einem ringförmigen Sitz (7) montiert ist, der fest mit dem Gehäuserahmen (1) des Gehäuses verbunden ist und eine Positionierungsvorrichtung umfaßt, die einerseits eine Positionierungsteilung (16, 16′, 16˝), welche in gleichen Winkelabständen um die Drehachse der drehenden Lünette (8, 8′, 8˝) verteilt ist, die auf einer in einer Ebene senkrecht zu dieser Achse gelegenen Fläche angebracht ist, und andererseits mindestens ein elastisches Sperrglied (12, 14) aufweist, das zwischen dieser Fläche und einer gegenüberliegenden Fläche eingespannt ist, wobei eines der Elemente, die Positionierungsteilung (16, 16′, 16˝) oder das elastische Sperrglied (12, 14) in Umfangsrichtung fest mit der drehenden Lünette (8, 8′, 8˝) und das andere fest mit dem Gehäuserahmen (1) des Gehäuses verbunden ist, derart, daß das elastische Sperrglied (12, 14) und die Positionierungsteilung (16, 16′, 16˝) in Umfangsrichtung relativ zueinander verschiebbar sind, und daß das elastische Sperrglied (12, 14) die drehbare Lünette (8, 8′, 8˝) gegen den ringförmigen Sitz (7) andrückt, wobei das elastische Sperrglied (12, 14) mindestens eine Flexionszunge (14, 14′) umfaßt, die relativ zur Ebene der drehenden Lünette (8) geneigt ist und bei der sich mindestens ein Abschnitt in Reichweite der Positionierungsteilung (16, 16′, 16˝) befindet, um sich dort nacheinander in Eingriff zu bringen, und die tangential zur mittleren Bewegungsbahn gerichtet ist, der die Positionierungsteilung (16, 16′, 16˝) folgt, derart, daß die Relativdrehung zwischen der drehenden Lünette (8, 8′, 8˝) und dem elastischen Sperrglied (12, 14) das Ausrasten der Flexionszunge (14, 14′) aus der Positionierungsteilung (16, 16′, 16˝) mindestens in einem Drehsinne ermöglicht,
dadurch **gekennzeichnet,** daß die Positionierungsteilung (16, 16′, 16˝) aus ausgeschnittenen Abschnitten (16, 16′, 16˝) besteht, die ein ringförmiges Element (15, 15′, 15˝) senkrecht zur Ebene desselben durchqueren.

2. Uhrengehäuse nach Anspruch 1,
dadurch **gekennzeichnet,** daß das freie Ende der Flexionszunge (14) mit einer angrenzenden Flanke (16a) der Positionierungsteilung (16, 16′, 16˝) einen spitzen Winkel bildet, der sich zur Seite der entgegengesetzten Fläche hin öffnet, damit jede Relativdrehung zwischen dem ringförmigen Element (15) und dem elastischen Sperrglied (12, 14), die die angrenzende Flanke (16a) gegen das Ende der Flexionszunge (14) bewegt, das Eindringen der Flexionszunge (14) in die Positionierungsteilung (16, 16′, 16˝) vergrößert und die Relativdrehung blockiert.

3. Uhrengehäuse nach Anspruch 1,
dadurch **gekennzeichnet,** daß die drehbare Lünette (8, 8′, 8˝) zwei ringförmige Elemente (15, 15′; 18, 18′) umfaßt, die miteinander in überlagerter Position vereinigt sind, wobei die Positionierungsteilung (16, 16′, 16˝) in das untere ringförmige Element (15, 15′) geschnitten ist, während das obere ringförmige Element (18, 18′) eine Ableseskala trägt, und wobei eines dieser ringförmigen Elemente (15, 15′; 18, 18′) ein einziges Stück mit der Raste (9) der drehbaren Lünette (8, 8′, 8˝) bildet.

4. Uhrengehäuse nach Anspruch 1,
dadurch **gekennzeichnet,** daß das untere ringförmige Element (15, 15′) fest mit einer ersten ringförmigen Raste (9), die sich in Richtung des Gehäuserahmens (1) erstreckt und dazu bestimmt ist, sich auf den ringförmigen Sitz (7) festzuhaken, und mit einer zweiten ringförmigen Raste (17) fest verbunden ist, die sich in der der ersten Richtung entgegengesetzten Richtung erstreckt und dazu bestimmt ist, das obere ringförmige Element (18, 18′) aufzunehmen.

5. Uhrengehäuse nach Anspruch 3,
dadurch **gekennzeichnet,** daß das obere ringförmige Element (18, 18′) auf der zweiten ringförmigen Raste (17) unter Einfügung einer Dichtung (19) aus einem elektrisch isolierenden Material eingerastet ist.

6. Uhrengehäuse nach Anspruch 1,
dadurch **gekennzeichnet,** daß die ausgeschnittenen Abschnitte (16, 16′, 16˝) der Positionierungsteilung (16, 16′, 16˝) rechteckig sind und radial mit der einen Achse der parallel zu zwei ihrer Seiten verlaufenden Achsen ausgerichtet sind.

7. Uhrengehäuse nach Anspruch 6,
dadurch **gekennzeichnet,** daß die ausgeschnittenen Abschnitte Einkehlungen (16) sind, die am inneren kreisförmigen Rand des ringförmigen Elementes (15) eingearbeitet sind.

8. Uhrengehäuse nach Anspruch 3,
dadurch **gekennzeichnet,** daß das untere ringförmige Element (15′) ein einziges Teil mit der Raste (17) der drehenden Lünette (8, 8′, 8˝) bildet, und daß es zusätzlich zu der Positionierungsteilung (16, 16′, 16˝) Löcher zum Aufnehmen der Befestigungsfüße (20) aufweist, die mit dem oberen ringförmigen Element (18′) fest verbunden sind.

9. Uhrengehäuse nach Anspruch 1,
dadurch **gekennzeichnet,** daß das ringförmige Element aus einem Ring (5˝) besteht, der gegen eine obere Anliegefläche des Gehäuserahmens (1) getrieben und mit dem ringförmigen Sitz (7) fest verbunden ist.

## Claims

1. A watch-case provided with a rotary bezel (8, 8′, 8˝) which is catch-mounted on an annular seat (7) firmly attached to the body (1) of the case and which comprises a positioning device having, on the one hand, a positioning division (16, 16′, 16˝) distributed equiangularly round the axis of rotation of the rotary bezel (8, 8′, 8˝) and provided on a face located in a plane perpendicular to this axis and, on the other hand, at least one resilient locking-member (12, 14) squeezed between this face and an opposite face, one of the elements - positioning division (16, 16′, 16˝) or resilient locking-member (12, 14) - being angularly firmly attached to the rotary bezel (8, 8′, 8˝) and the other being angularly firmly attached to the body (1) of the case, so that the resilient locking-member (12, 14) and the said positioning division (16, 16′, 16˝) are angularly displaceable in relation to one another and that the resilient locking-member (12, 14) applies the said rotary bezel (8, 8′, 8˝) against the said annular seat (7), the said resilient locking-member (12, 14) comprising at least one bending lamina (14, 14′) which is inclined in relation to the plane of this rotary bezel (8) and of which at least one portion is located within range of the said positioning division (16, 16′, 16˝) so as to engage therein successively and is directed tangentially to the median path followed by this positioning division (16, 16′, 16˝) so that the relative rotation between the rotary bezel (8, 8′, 8˝) and the said resilient locking-member (12, 14) enables the bending lamina (14, 14′) to be disengaged from this positioning division (16, 16′, 16˝) in at least one direction of rotation, characterised by the fact that the said positioning division (16, 16′, 16˝) is formed by cut out parts (16, 16′, 16˝) made in an annular element (15, 15′, 15˝) perpendicularly to the plane of the latter.

2. A watch-case in accordance with Claim 1, characterised by the fact that the free end of the said bending lamina (14) forms, with an adjacent flank (16a) of the said positioning division (16, 16′, 16˝), an acute angle with its aperture on the side of the said opposite face in order that any relative rotation between the annular element (15) and the said resilient locking-member (12, 14) which moves the said adjacent flank (16a) against the end of the said bending lamina (14) increases the penetration of this bending lamina (14) into this positioning division (16, 16′, 16˝) and blocks this relative rotation.

3. A watch-case in accordance with Claim 1, characterised by the fact that the said rotary bezel (8, 8′, 8˝) comprises two annular elements (15, 15′; 18, 18′) assembled superimposed upon one another, the said positioning division (16, 16′, 16˝) being cut out in the lower annular element (15, 15′), the upper annular element (18, 18′) bearing a read-off scale, one of these annular elements (15, 15′; 18, 18′) being integral with the catch (9) of the rotary bezel (8, 8′, 8˝).

4. A watch-case in accordance with Claim 1, characterised by the fact that the said lower annular element (15, 15′) is integral with a first annular catch (9) extending in the direction of the body (1) and intended to lock over the said annular seat (7) and is integral with a second annular catch (17) extending in the opposite direction to the first and intended to receive the said upper annular element (18, 18′).

5. A watch-case in accordance with Claim 3, characterised by the fact that the said upper annular element (18, 18′) is hooked onto the said second annular catch (17) with the interpositioning of packing (19) made of a material which is electrically insulating.

6. A watch-case in accordance with Claim 1, characterised by the fact that the cut out parts (16, 16′, 16˝) of the said positioning division (16, 16′, 16˝) are rectangular and are directed radially in relation to one of the axes parallel to two of its sides.

7. A watch-case in accordance with Claim 6, characterised by the fact that the said cut out parts are grooves (16) made in the internal circular edge of the said annular element (15).

8. A watch-case in accordance with Claim 3, characterised by the fact that the lower annular element (15′) is integral with the catch (17) of the rotary bezel (8, 8′, 8˝) and that in addition to the said positioning division (16, 16′, 16˝) it comprises holes to receive fixing feet (20) firmly attached to the upper annular element (18′).

9. A watch-case in accordance with Claim 1, characterised by the fact that the said annular element is formed by a ring (5˝) driven against an upper opening of the body (1) and integral with the said annular seat (7).
